# DEMANDE DE BREVET EUROPEEN

(11) **EP 1 345 002 A1**
(43) Date de publication de la demande: **17.09.2003**
(21) Numéro de dépôt: 02005799.8
(22) Date de dépôt: 14.03.2002
(51) Int. Cl.: F41C 23/16

(54) **Support pour fusil**

(71) Demandeur: BIWI S.A., CH-2855 Glovelier (CH)
(72) Inventeur: Bourquard, Pierre, 2856 Boécourt (CH)
(74) Mandataire: Gresset, Jean

(57) **Abrégé**

Support de fusil comportant une portion annulaire (10) de forme oblongue avec une ouverture centrale (12) agencée pour permettre d'y glisser au moins deux doigts, réalisé en un matériau déformable élastiquement et muni, à sa périphérie et sur l'un des longs côtés, d'au moins deux protubérances (16, 17) disposées radialement et formant ensemble une gorge (25) destinée à servir d'appui au fusil.

## Description

La présente invention se rapporte aux supports pour fusils, notamment de chasse, du type comportant une crosse dans sa partie postérieure, laquelle comprend deux surfaces d'appui, disposées aux deux extrémités de la crosse, la première, arrière, étant destinée à être appliquée contre l'épaule du tireur et la deuxième, avant, étant destinée à être soutenue par la main, dans la paume ou sur le dos, pour orienter le fusil avant de tirer.

Lorsque la charge de la cartouche est importante, la main supportant la deuxième surface d'appui subit un fort choc, pour le moins désagréable. Par ailleurs, lorsqu'un chasseur se trouve en présence d'un animal, il en résulte fréquemment une fébrilité engendrant des tremblements des doigts, préjudiciables à la visée.

Le but de la présente invention est de pallier ces inconvénients. Ce but est atteint grâce au fait que le support selon l'invention comporte une portion annulaire de forme oblongue avec une ouverture centrale agencée pour permettre d'y glisser au moins deux doigts, réalisé en un matériau déformable élastiquement et muni, à sa périphérie et sur l'un des longs côtés, d'au moins deux protubérances disposées radialement et formant ensemble une gorge destinée à servir d'appui au fusil.

Il a en effet été constaté qu'avec un support tel que revendiqué, le recul est fortement amorti, alors que le fait de relier les doigts ensemble réduit considérablement leur tremblement.

Afin d'assurer un bon amortissement du recul, tout en garantissant une bonne stabilité dans le positionnement, le matériau utilisé, avantageusement du caoutchouc, présente une dureté Shore A comprise entre 20 et 80, typiquement égale à 60.

Les meilleures conditions de stabilité ont été obtenues avec un support dont l'ouverture est agencée pour recevoir trois doigts d'une main, et plus particulièrement l'index, le majeur et l'annulaire.

Lorsque le chasseur se trouve en position de tirer, il ne dispose pas nécessairement d'un appui lui permettant de poser sa main à plat. C'est pourquoi il est souhaitable de disposer de plusieurs gorges permettant de soutenir le fusil. Cela est possible lorsque le support comporte, en outre, deux autres protubérances sur au moins l'un des petits côtés, pour former une deuxième gorge d'appui.

Afin de permettre l'usage d'un tel support, même par temps froid, celui-ci peut être directement intégré à un gant, de type à doigts, ou à un moufle.

La visée peut être améliorée en rendant le fusil plus facilement mobilisable sur son support, grâce au fait que le support comporte en outre, une pièce rapportée montée pivotante sur la portion annulaire et munie de deux protubérances définissant ensemble une gorge destinée à recevoir le fusil en appui.

D'autres avantages et caractéristiques de l'invention ressortiront de la description qui va suivre, faite en regard du dessin annexé, dans lequel:
- Les figures 1 à 4 représentent un support selon l'invention, vu respectivement de face, de dessus, de côté et en perspective, et
- Les figures 5 et 6 sont des vues en perspective d'une variante de ce support.

Le support représenté au dessin comporte essentiellement :
- une portion annulaire 10, définissant une ouverture centrale 12 agencée pour recevoir les doigts du tireur,
- des protubérances de forme allongée portant les références 14 à 19, disposées radialement et orientées dans le même sens que les doigts, et
- deux bossages 20 et 21 disposés sur le côté opposé à celui comportant les protubérances 16 et 17, orientées perpendiculairement aux protubérances 14 à 19 et définissant une cuvette 22, visible sur la figure 3.

Les protubérances 14 à 19 définissent, deux à deux, trois gorges 24 à 26 (figure 1), l'une disposée sur la grande face de la portion annulaire, les autres sur chacun des petits côtés. Ces gorges 24 à 26 et la cuvette 22 sont destinées à servir de guide et d'appui à la crosse d'un fusil, comme cela sera expliqué plus loin.

Ce support est avantageusement formé d'un matériau déformable élastiquement et présentant une grande aptitude à l'amortissement, par exemple un caoutchouc commercialisé par la maison BIWI SA (Suisse) sous la référence EKP 020 65 04 qui présente une dureté de l'ordre de 65 Shore A, ou encore celui décrit dans le document US 4,054,604 dont la dureté est comprise entre 20 et 30 Shore A.

L'ouverture 12 présente la forme de trois portions cylindriques disposées côte à côte, sans paroi intermédiaire et chacune destinée à recevoir un doigt, et plus particulièrement l'index, le majeur et l'annulaire d'une main.

De manière avantageuse, et comme on peut le voir sur le dessin, les deux bords de l'ouverture 12 et les bords extérieurs sont respectivement munis de lèvres 28 et 30, qui confèrent une plus grande souplesse au support, le rendant ainsi plus confortable.

Un tel support peut facilement être mis en place. Il est agencé de manière à ce qu'il vienne prendre appui contre les espaces interdigitaux et recouvre les premières phalanges. Les articulations des doigts ne sont donc pas limitées, si bien que la manipulation du fusil n'est en rien affectée.

Lorsque le tireur dispose d'un point d'appui, il y pose sa paume, serrant par exemple une branche, ou posant sa main sur un mur, le dos de la main tourné vers le haut ou le côté. De la sorte, l'une des gorges 24 à 26 est sensiblement orientée vers le haut, prête à supporter la crosse du fusil dans sa portion opposée à celle devant prendre appui contre l'épaule. De la sorte, la main munie du support selon l'invention est parfaitement stabilisée. De plus, la gorge dans laquelle repose l'extrémité de la crosse assure son guidage, sans pour autant empêcher des mouvements de pivotement, permettant de suivre la proie.

Si le tireur se trouve debout, en rase campagne ne disposant pas d'appui, il peut tenir le fusil la paume tournée vers le haut et l'extrémité de la crosse disposée dans la cuvette 22, les doigts entourant ou non la crosse. Dans cette position, le support ne gêne pas à la visée et participe à l'amortissement du recul.

Un tel support est utilisable à main nue, mais il peut aussi, sans autre être intégré à un gant ou à un moufle.

Le support, tel qu'il vient d'être décrit, est susceptible de nombreuses variantes, sans pour autant sortir du cadre de l'invention. La portion annulaire 10 peut ainsi être fendue sur un de ses côtés, de manière à permettre une mise en place latérale, sur un gant par exemple. De manière avantageuse, le support sera alors muni d'un organe d'accrochage, par exemple une fixation à cran ou une bande connue sous le nom de Velcro ®.

Pour que le support reste disponible, sans pour autant que le tireur ne le garde à sa main, il est avantageusement muni d'une boucle permettant de le passer au poignet, ou d'une ganse pour le fixer sur la bride du fusil.

Dans la variante représentée aux figures 5 et 6, les protubérances 16 et 17 sont solidaires d'une pièce rapportée 32, montée mobile en rotation sur un cran cylindrique 34 solidaire de la portion annulaire 10. Il est ainsi possible d'avoir une gorge 25 plus étroite, dans laquelle la crosse est logée sans jeu, la pièce mobile 32 pivotant avec le fusil lors de la visée.

## Revendications

1. Support de fusil **caractérisé en ce qu'**il comporte une portion annulaire (10) de forme oblongue avec une ouverture centrale (12) agencée pour permettre d'y glisser au moins deux doigts, réalisé en un matériau déformable élastiquement et muni, à sa périphérie et sur l'un des longs côtés, d'au moins deux protubérances (16, 17) disposées radialement et formant ensemble une gorge (25) destinée à servir d'appui au fusil.

2. Support selon la revendication 1, **caractérisé en ce que** ledit matériau présente une dureté Shore A comprise entre 20 et 80.

3. Support selon la revendication 2, **caractérisé en ce que** ledit matériau est du caoutchouc.

4. Support selon l'une des revendications 1 à 3, **caractérisé en ce que** ladite ouverture (12) est agencée pour recevoir trois doigts.

5. Support selon la revendication 4, **caractérisé en ce que** ladite ouverture (12) est agencée pour recevoir l'index, le majeur et l'annulaire d'une main.

6. Support selon l'une des revendications 1 à 5, **caractérisé en ce qu'**il comporte, en outre, deux autres protubérances (14, 15 ; 18, 19) sur au moins l'un des petits côtés, pour former une deuxième gorge d'appui (24 ; 26).

7. Support selon l'une des revendications 1 à 6, **caractérisé en ce que** l'autre long côté est muni à sa périphérie de deux bossages (20, 21) définissant une cuvette (22) orientée perpendiculairement aux doigts et pouvant également servir d'appui audit fusil.

8. Support selon l'une des revendications 1 à 7, **caractérisé en ce qu'**il est intégré à un gant.

9. Support selon l'une des revendications 1 à 8, **caractérisé en ce qu'**il comporte en outre, une pièce rapportée (32) montée pivotante sur la portion annulaire (10) et munie de deux protubérances (16, 17) définissant ensemble une gorge (25) destinée à recevoir le fusil en appui.
